# FASCICULE DE BREVET EUROPEEN

(11) **EP 0 004 507 B1**
(45) Date de publication et mention de la délivrance du brevet: **25.11.1981**
(21) Numéro de dépôt: 79400178.4
(22) Date de dépôt: 16.03.1979
(51) Int. Cl.: H01R 9/22, H01R 9/09

(54) **Barrette pour le raccordement électrique de carte de circuit imprimé,et bloc de jonction d'une telle barrette**
Anordnung zur elektrischen Versorgung einer gedruckten Schaltung und Verbindungsblock für eine derartige Anordnung
An arrangement for electrical supply to a printed circuit board,and a junction block for such an arrangement

(30) Priorité: 17.03.1978 FR 7807771
(43) Date de publication de la demande: 03.10.1979
(73) Titulaire: CGEE ALSTHOM Société anonyme dite:, F-92309 Levallois-Perret (FR)
(72) Inventeur: Richard, André, F-69500 Bron (FR); Ryckewaert, Daniel, F-69100 Villeurbanne (FR)
(74) Mandataire: Weinmiller, Jürgen

## Description

L'invention est relative à une barrette de raccordement électrique de carte de circuit imprimé constituée d'un support et d'une rangée de blocs de jonction, les blocs étant montés côte à côte sur ledit support et étant prévus pour recevoir par leurs faces supérieures des contacts faisant saillie à partir d'un bord d'une carte à circuits imprimés, et ayant des bornes de raccordement extérieur sur au moins une face latérale, qui est parallèle à l'axe de la barrette.

Un bloc de jonction comporte ainsi normalement des bornes reliées à un circuit d'entrée, des bornes reliées à un circuit de sortie et des bornes de raccordement à une carte de circuit imprimé. Or il est intéressant, lorsqu'on réalise une installation, de pouvoir disposer des blocs de jonction standards permettant l'adaptation ou le remplacement immédiat de la logique constituée par une carte de circuit imprimé, indépendamment du câblage des informations d'entrée et de sortie, et aussi indépendamment du câblage des tensions d'alimentation propres aux circuits constitutifs d'une logique. D'autre part, il convient que cette adaptation ou cette modification puisse être opérée en toute indépendance au sein d'une barrette de raccordement constituée par un empilage côte à côte de blocs de jonction identiques ou associables, sans avoir à modifier le câblage ou le montage des éléments adjacents.

Or il est connu de réaliser des blocs pour barrette de raccordement qui comportent des circuits imprimés ainsi que le montre la publication FR-A-2 164003. Dans ce cas, une carte de circuit imprimé est fixée de façon que son plan englobe l'axe de la barrette. Si une telle solution est envisageable pour des cartes comportant de nombreuses connexions, elle présente l'inconvénient d'occuper une grande longueur de la barrette, alors qu'une disposition différente pourrait éviter un tel inconvénient.

La publication FRA2 358 757 décrit un bloc de jonction, pour barrette de raccordement à éléments amovibles, apte à être connecté à une barre de distribution, qui permet donc d'alimenter divers éléments à partir d'une même barre. Toutefois, la réalisation présentée ne se prête pas à la mise en oeuvre de blocs comportant des cartes de circuit imprimé pour laquelle elle n'est pas prévue.

Pour répondre aux besoins évoqués ci-dessus, la présente invention propose donc une barrette de raccordement et un bloc de jonction à carte de circuit imprimé destiné à cette barrette, ne possédant pas les défauts évoqués ci-dessus.

Selon l'invention, une barrette de raccordement électrique constituée d'un support et d'une rangée de blocs de jonction, les blocs étant montés côte à côte sur ledit support et étant prévus pour recevoir par leurs faces supérieures des contacts faisant saillie à partir d'un bord d'une carte à circuits imprimés, et ayant des bornes de raccordement extérieur sur au moins une face latérale, qui est parallèle à l'axe de la barrette, est caractérisée par le fait que les blocs sont prévus pour recevoir les cartes transversalement par rapport à l'axe de la barrette et en ce que ladite face supérieure de chaque bloc comporte des supports isolants recevant des barres électriques communes qui sont disposées parallèlement à l'axe de la barrette et en regard d'un premier groupe desdits contacts qui sont en forme de lyres, lesdites barres fournissant aux cartes des tensions d'alimentation par l'intermédiaire des contacts du premier groupe, des plots de contact reliés auxdites bornes de raccordement extérieur étant prévus en regard d'une deuxième groupe desdits contacts également en forme de lyres.

Un bloc d'une telle barrette est de préférence caractérisé par le fait que les supports isolants sont constitués par deux rangées parallèles de dents formant des encoches pour l'insertion des barres électriques communes, lesdites rangées délimitant entre elles un espace libre pour les plages de contact sur les barres et les plots.

En ce qui concerne certaines caractéristiques d'une mise en oeuvre préférée de l'invention, référence expresse est faite aux revendications 3 à 6.

L'invention sera décrite ci-après à l'aide d'un exemple de réalisation illustré dans les dessins.
La figure 1 est une vue en perspective d'ensemble d'un bloc de jonction selon l'invention.
La figure 2 est une vue en perspective éclatée du bloc de jonction selon la figure 1, sans capot de protection.
La figure 3 est une vue de la face transversale du bloc de jonction selon la figure 1, avec semi-coupe, sans pied de fixation, ni support.
La figure 4 est une vue agrandie en coupe longitudinale selon IV-IV du bloc de jonction selon la figure 3.

Dans les figures, on a désigné par 1 l'ensemble d'une embase de bloc de jonction comportant un socle 2 et une coiffe 3 en matériau plastique isolant.

Le socle 2 comporte à sa base un pied de fixation amovible 11 monté sur un profilé support 12. Un tel pied de fixation est par exemple identique à celui décrit dans la publication FR-A-2 133 277. Il est ainsi loisible de disposer côte à côte le long du profilé support un ensemble de blocs de jonction pour réaliser une barrette de raccordement non représentée dans les figures. Un autre mode de fixation des blocs de jonction pourrait être obtenu à l'aide de vis de fixation disposées dans des évidements 13 d'un côté de l'embase et boulonnées au travers d'une plaque support selon un procédé largement utilisé dans cette technique.

Le socle 2 présente, du côté avant et du côté arrière, sur sa face supérieure, deux encoches transversales 20 séparant entre elles trois bandes 21 contre lesquelles sont appliquées horizontalement des barres de liaison telles que 41, 42, 43 reliant chacune une borne 4 de raccordement extérieur à un plot de contact interne 40. Chaque borne 4, dont une seule est représentée dans la figure 2, est constituée par un étrier à vis de serrage 44. Les barres de liaison 41, 42 et 43 sont contrecoudées de manière à ce que les plots de contact soient disposés verticalement et dans un même alignement transversal avec un espacement donné.

D'autre part, les barres de liaison sont maintenues en place par une plaquette 45 présentant des ailes 46 engagées dans les encoches 20 et constituant des séparateurs d'isolation entre les barres.

Le socle 2 présente aussi sur ses extrémités avant et arrière des becs 23 destinés à coopérer avec une nervure 31 disposée à la partie inférieure de la coiffe 3 pour réaliser un accrochage élastique de la coiffe sur l'embase.

La coiffe 3 comporte sur l'un de ses côtés des ouvertures 14 et 15 destinées à permettre la mise en place des dispositifs de fixation du socle 2 sur son support.

Pour permettre d'accéder aux bornes 4 avant et arrière, la coiffe 3 présente sur ses faces avant et arrière des ouvertures 30 et sur sa face supérieure des ouvertures 32. Dans sa partie centrale, la face supérieure de la coiffe 3 constitue, de part et d'autre d'un espace libre 33 visible dans les figures 2 et 4, des supports isolants 34 formés par une succession de dents 35 entre lesquelles sont intercalées longitudinalement des barres électriques 5. Aux extrémités des supports isolants 34 la face supérieure de la coiffe 3 comporte, au droit des intervalles entre deux dents 35 en regard et dans l'espace libre 33, des fentes longitudinales 36 visibles dans la figure 2 grâce à un arraché de dehts 35 et permettant le passage des plots de contact 40 dont l'espacement correspond à celui des dents.

L'intervalle 33 laisse ainsi apparaître entre les deux rangées de dents des supports isolants 34 une plage de contact des barres 5, d'une part, et des plots 40, d'autre part.

Entre les extrémités des supports isolants 34 et les ouvertures 32, la face supérieure de la coiffe 3 présente deux épaulements 37 comportant chacun une glissière verticale 38 destinée à coopérer avec un doigt de guidage 61 disposé à la partie inférieure d'un châssis isolant 6. Les faces avant et arrière du châssis 6 présentent un bec inférieur 62 destiné au verrouillage du châssis 6 sur la coiffe 3 à l'aide d'un ressort 47 dont les extrémités sont engagées dans des perçages 39 des côtés de l'épaulement 37.

Le châssis 6 présente à sa partie inférieure un peigne formé par une série de dents 63, dont le pas correspond à celui des espacements des barres 5 et des plots de contact 40, les dents étant destinées à être insérées dans ces espacements dans l'espace 33.

Le corps du châssis 6 comporte sur l'un de ses côtés une série d'alvéoles formés chacun par une ouverture latérale 64 débouchant sur une lumière verticale 65 débouchant dans l'intervalle formé entre deux dents 63 successives.

Des lyres de contact 9, munies sur une face d'un picot supérieur 91 et d'un picot inférieur 92, et sur la face opposée d'un ergot 93, sont insérées à travers les ouvertures 64 et les lumières 65 de telle sorte que les picots inférieurs 92 reposent contre la partie inférieure des ouvertures 64 et que les ergots 93 sont verrouillés par déformation élastique des parties en présence contre un épaulement 66 des lumières 64. Lorsque les dents 63 du châssis 6 sont embrochées dans l'espace 33 dans les espacements entre les barres 5 et les plots 40, les lyres de contact 9 viennent pincer les plages de contact apparentes des barres 5 et des plots 40.

Par ailleurs, le châssis 6 présente à sa partie supérieure, sur le côté comportant les picots 91 et 92, des tétons 60 destinés à coopérer dans les orifices 70 d'une carte de circuit imprimé 7 pour permettre un encliquetage de la carte 7 contre le châssis 6, tandis que les picots 91 et 92 pénètrent dans des alvéoles de contact 71 et 72 avec le circuit imprimé. La fixation de la carte 7 sur le châssis 6 peut être complétée par vissage de vis 78 dans un taraudage des tétons 60. Ainsi, quand la carte 7 est fixée sur le châssis 6, il est possible par simple manoeuvre d'insertion ou de retrait du châssis sur la coiffe 3 de l'embase 2 d'embrocher ou de débrocher les lyres de contact 9 solidaires de cette carte à sa partie inférieure.

En outre, le capot isolant 8 peut être enfilé sur la partie supérieure de la carte 7 et solidarisé avec le châssis 6. A cet effet, le châssis 6 comporte sur ses faces avant et arrière un bec 66 susceptible de coopérer avec une encoche 80 des faces avant et arrière du capot.

La face supérieure du capot comporte des ouvertures 81 et 82 permettant d'accéder à des moyens de contrôle et de commande du circuit imprimé constitués, par exemple, par des diodes luminescentes 73, des résistances réglables 74 et des bornes 76 du circuit imprimé, lesdits moyens étant disposés sur la partie supérieure de la carte 7. Des ouvertures d'aération 83 sont ménagées d'autre part sur les faces avant et arrière de la carte 7.

## Revendications

1. Barrette pour le raccordement électrique de carte de circuit imprimé constituée d'un support (12) et d'une rangée de blocs de jonction, les blocs étant montés côte à côte sur ledit support et étant prévus pour recevoir, par leurs faces supérieures des contacts (9) faisant saillie à partir d'un bord d'une carte à circuits imprimés (7), et ayant des bornes de raccordement extérieur (4) sur au moins une face latérale, qui est parallèle à l'axe de la barrette, caractérisé par le fait que les blocs (2, 3) sont prévus pour recevoir les cartes transversalement par rapport à l'axe de la barrette, et en ce que ladite face supérieure de chaque bloc comporte des supports isolants (34) recevant des barres électriques communes (5), qui sont disposées parallèlement à l'axe de la barrette et en regard d'un premier groupe desdits contacts (9) qui sont en forme de lyres, lesdites barres fournissant aux cartes des tensions d'alimentation pour l'intermédiaire des contacts du premier groupe, des plots de contact (40) reliés auxdites bornes de raccordement extérieur étant prévus en regard d'un deuxième groupe desdits contacts (9) également en forme de lyres.

2. Bloc de jonction d'une barrette selon la revendication 1, caractérisé par le fait que les supports isolants (34) sont constitués par deux rangées parallèles de dents formant des encoches pour l'insertion des barres électriques communes (5), lesdites rangées délimitant entre elles un espace libre (33) pour les plages de contact sur les barres (5) et les plots (40).

3. Bloc de jonction selon la revendication 2, caractérisé par le fait qu'il est constitué d'un socle (2) et d'une coiffe (3), entre lesquels sont disposées les bornes (4) de raccordement extérieur, les plots (40) et leurs barres de liaison, les plots traversant la coiffe à travers des fentes (36), le socle et la coiffe étant assemblés par des moyens élastiques d'accrochage (23, 31).

4. Bloc de jonction seion l'une des revendications 2 et 3, caractérisé par le fait qu'il comporte sur sa face supérieure en regard de la carte (7) des glissières (38) verticales coopérant avec des doigts de guidage (61) de ladite carte.

5. Bloc de jonction selon l'une des revendications 2 à 4, caractérisé par le fait qu'il comporte des moyens de fixation élastiques (39, 47) susceptibles de tenir une carte (7) en position.

6. Bloc de jonction selon l'une des revendications 2 à 5, caractérisé par le fait qu'il comporte au moins un pied de fixation ( 1 1 qui est susceptible de coopérer d'une part avec ledit support (12) et d'autre part avec le bloc (2,3).

## Patentansprüche

1. Leiste für den elektrischen Anschluß einer Druckschaltungskarte, bestehend aus einem Halter (12) une einer Reihe von Verbindungsblöcken, wobei die Blöcke Seite an Seite auf dem Halter angebracht und dafür vorgesehen sind, an ihren oberen Seiten Kontakte (9) aufzunehmen, die aus einem Rand einer Druckschaltungskarte (7) hervorstehen, und äußere Verbindungsklemmen (4) an mindestens einer Seitenfläche parallel zur Achse des Stabs aufweisen, dadurch gekennzeichnet, daß die Blöcke (2, 3) vorgesehen sind, um die Karten quer zur Leistenachse aufzunehmen, und daß die obere Seite jedes Blocks isolierende Halter (34) aufweist, die gemeinsame elektrische Stäbe (5) aufnehmen, die parallel zur Achse der Leiste und gegenüber einer ersten Gruppe von Kontakten (9) in Form von Lyren angeordnet sind, wobei die Stäbe die Karten mit Versorgungsspannungen über Kontakte der ersten Gruppe versorgen und Kontaktanschlüsse (40), die mit den äußeren Verbindungsklemmen verbunden sind, gegenüber einer zweiten Gruppe der Kontakte (9) ebenfalls in Lyraform vorgesehen sind.

2. Verbindungsblock einer Leiste nach Anspruch 1, dadurch gekennzeichnet, daß die isolierenden Halter (34) aus zwei parallelen Reihen von Zähnen bestehen, die Kerben zum Einführen der gemeinsamen elektrischen Stäbe (5) bilden, wobei die Reihen zwischen sich einen freien Raum (33) für die Kontaktbereiche auf den Stäben (5) und den Anschlüssen (40) begrenzen.

3. Verbindungsblock nach Anspruch 2, dadurch gekennzeichnet, daß er aus einem Sockel (2) und einer Haube (3) besteht, zwischen denen die äußeren Verbindungsklemmen (4), die Anschlüsse (40) und ihre Verbindungsstäbe angeordnet sind, wobei die Anschlüsse die Haube durch Schlitze (36) durchqueren und der Sockel und die Haube durch elastische Befestigungsmittel (23, 31) miteinander verbunden sind.

4. Verbindungsblock nach einem der Ansprüche 2 und 3, dadurch gekennzeichnet, daß er an seiner Oberseite gegenüber der Karte (7) senkrechte Gleitbahnen (38) aufweist, die mit Führungsfingern (61) der Karte zusammenwirken.

5. Verbindungsblock nach einem der Ansprüche 2 bis 4, dadurch gekennzeichnet, daß er elastische Befestigungsmittel (39, 47) aufweist, mit denen die Karte (7) festgehalten wird.

6. Verbindungsblock nach einem der Ansprüche 2 bis 5, dadurch gekennzeichnet, daß er mindestens einen Befestigungsfuß (11) aufweist, der einerseits mit dem Halter (12) und andererseits mit dem Block (2, 3) zusammenwirkt.

## Claims

1. A strip for the electrical connection of printed card boards, said strip including a base (12) and a series of terminal blocks, the blocks being assembled side by side on said base and being intended to receive by their upper face contact terminals (9) which are prominent from a printed circuit board (7), the blocks having terminals (4) for exterior connection on at least one lateral face which is parallel to the axis of the strip, characterized in that the blocks (2, 3) are made to receive the boards transversally to the strip axis and that the upper side of each block comprises insulating supports (34) which receive electrical bus-bars (5) parallelly to the strip axis and in face of a first group of said contactterminais (9) which are lyre-shaped, the bus-bars furnishing supply voltages to the boards via the contact terminals of the first group, and contact tabs (40) being provided, which are connected to terminals (9) for exterior connection facing a second group of contact terminals which are also lyre-shaped.

2. A terminal block of a strip according to claim 1, characterized in that the insulating supports (34) are constituted by two parallel rows of teeth forming notches into which the electric bus-bars (5) are inserted, said rows delimiting between them an open space (33) which leaves contact surfaces for the bars (5) and for the contact tabs (40).

3. A terminal block according to claim 2, characterized in that it is constituted of a stand (2) and a cover (3), between which are disposed the terminals (4) for exterior connection, the contact tabs (40) and their connecting bars, the contact tabs passing through the cover via slots (36), the stand and the cover being assembled by elastic fixing means (23, 31).

4. A terminal block according to claims 2 and 3, characterized in that it comprises vertical sliding means (38) at its upper side facing the board (7), these means cooperating with guide digits (61) on said board.

5. A terminal block according to one of the claims 2 to 4, characterized in that it comprises elastic fixing means (39, 47), which are capable of holding the board (7) in position.

6. A terminal block according to one of the claims 2 to 5, characterized in that it comprises at least one foot (11) which is capable of cooperating with said base (12) on the one hand and with said block (2, 3) on the other hand.
